# DEMANDE DE BREVET EUROPEEN

(11) **EP 0 292 412 A1**
(43) Date de publication de la demande: **23.11.1988**
(21) Numéro de dépôt: 88420162.5
(22) Date de dépôt: 20.05.1988
(51) Int. Cl.: B42F 7/02, B42D 3/10

(54) **Classeur extensible perfectionné**

(30) Priorité: 21.05.1987 FR 8707428
(71) Demandeur: CHEVALERIAS (Société Anonyme), F-63650 La Monnerie (FR)
(72) Inventeur: POUPAT Jacques, 63650 CELLES sur DUROLLE (FR)
(74) Mandataire: Dupuis, François

(57) **Abrégé**

Ce classeur est remarquable en ce qu'il comprend un élément pochette (1) et un élément support rabat (2) constitué d'une partie (2.1) introduite à coulissement dans ladite pochette et une autre partie extérieure (2.2) constituant le rabat, des fentes (1.1-1.2) (2.3-2.4) étant aménagées pour le passage d'une sangle (3), ladite sangle présentant à son extrémité des moyens mâles auto-agrippants coopérant avec des moyens femelles auto-agrippants disposés transversalement sur la largeur de la pochette, ledit classeur étant caractérisé en ce que la sangle (3) est agencée à son extrémité fixe avec une boucle (4) ménagée sans autre moyen complémentaire, ladite boucle constituant un moyen de renvoi et de mise en tension de la sangle, dont l'extrémité munie de premiers moyens auto-agrippants coopère avec des seconds moyens agrippants complémentaires.

## Description

L'invention a pour objet un classeur extensible perfectionné.

L'invention se rattache au secteur technique du classement.

On connait sur le marché plusieurs types de classeurs dits extensibles.

On rappele qu'un classeur extensible comprend un élément pochette et un élément support rabat. Ce dernier est constitué d'une partie qui est introduite dans ladite pochette, et d'une autre partie extérieure qui constitue le rabat du dossier. Une sangle avec boucle de liaison recevant une coulisse de fermeture est fixée sur l'élément rabat, et traverse transversalement ladite pochette. L'extrémité de la sangle est libre et s'ajuste dans la boucle autour de la coulisse lors de la fermeture du dossier. Par une fixation appropriée et intermédiaire la sangle permet une extensibilité du dossier. La sangle est réalisée en un tissu non élastique. En pratique, on s'aperçoit que la fermeture est insuffisante, les moindres vibrations, tensions exercées ou se transmettant sur le classeur extensible provoquent le déplacement en arrière de la coulisse libérant petit à petit le brin de la sangle. Ainsi la fermeture se détand et le classeur extensible n'est plus correctement fermé. En outre et selon un autre inconvénient l'extrémité du brin libre de la sangle est flottant si l'épaisseur des documents rangés dans le classeur est faible.

Il a été proposé un autre système d'attache consistant à agencer la sangle et certaines parties du classeur avec des moyens du type auto-agrippants tels que ceux commercialisés sous les marques VELCRO et CRIC CRAC. A cet effet, la sangle présente sur certaines parties de sa longueur, d'un côté des crochets ou champignons, tandis que sur la pochette ou volet rabat du classeur extensible sont disposées des bandes avec boucles de liaison. On conçoit ainsi selon cette réalisation que l'on supprime la boucle et la coulisse, l'utilisateur ajustant les différentes parties complémentaires auto-agrippantes de fixation.

Une telle réalisation présente cependant deux inconvénients majeurs. En effet, en fonction de l'épaisseur des documents à transporter dans le classeur, l'opérateur va tenter d'ajuster la longueur de la sangle et assurer la fixation des éléments de liaison entre eux. En pratique, on s'aperçoit que la mise en tension de la sangle n'est pas efficace et lâche autorisant un certain débattement des documents. Cette situation vient du fait que la sangle équipée de moyens auto-agrippants ne permet pas d'elle-même le meilleur ajustement du volet rabat et de la pochette constitutive du classeur extensible.

On rappelle par ailleurs que les sangles sont de longueurs standard définies par l'extérieur maximum du classeur.

Pour permettre la fermeture du classeur avec les moyens auto-agrippants précités, il faut nécessairement que l'extrémité libre de la sangle vienne chevaucher partiellement le volet rabat ou pochette agencée avec des moyens complémentaires. Afin que le serrage soit efficace, la longueur de chevauchement doit être suffisante. Dans ces conditions, il apparait donc que l'utilisateur ne peut utiliser la pleine capacité d'extensibilité du classeur.

Le but recherché selon l'invention était donc de re médier aux inconvénients précités.

La solution trouvée est simple et associe en combinaison certains des moyens de l'art antérieur pour un résultat nouveau.

La tenue du serrage est améliorée, et le classeur utilisé avec une capacité de stockage des documents avec le maximum de son extensibilité.

Selon une première caractéristique, le classeur comprend un élément pochette et un élément support rabat constitué d'une partie introduite à coulissement dans ladite pochette et une autre partie extérieure constituant le rabat, des fentes étant aménagées pour le passage d'une sangle, ladite sangle présentant à son extrémité des moyens mâles auto-agrippants coopérant avec des moyens femelles auto-agrippants disposés transver salement sur la longueur de la pochette et sur la sangle elle-même, ledit classeur étant caractérisé en ce que la sangle est agencée à son extrémité fixe avec une boucle ménagée sans autre moyen complémentaire, ladite boucle constituant un moyen de renvoi et de mise en tension de la sangle, dont l'extrémité munie de premiers moyens auto-agrippants coopère avec des seconds moyens agrippants complémentaires disposés sur certaines parties du classeur et/ou de la sangle.

Ces caractéristiques et d'autres encore ressortiront bien de la suite de la description.

Pour fixer l'objet de l'invention illustrée d'une manière non limitative aux figures des dessins où :
- La figure 1 est une vue en perspective arrière du classeur en position dépliée.
- La figure 2 est une vue en perspective de la sangle selon un exemple de réalisation.
- La figure 3 est une vue en perspective partielle de l'extrémité de la sangle opposée à la boucle, selon une autre forme de réalisation.
- La figure 4 est une vue en perspective du classeur illustré avec une charge maximum de documents.
- La figure 5 est une vue en coupe correspondant à la figure 4.
- La figure 6 est une vue en perspective du classeur illustré avec une charge minimum de documents.
- La figure 7 est une vue en coupe correspondant à la figure 6.

Afin de rendre plus concret l'objet de l'invention, on le décrit maintenant d'une manière non limitative illustrée aux figures des dessins.

Ce classeur extensible comprend un élément pochette (1) et un élément support rabat (2). Ce dernier est constitué d'une partie (2.1) introduite à coulissement dans ladite pochette et d'une autre partie extérieure (2.2) constituant le rabat du dossier. Il est prévu pour le passage d'une sangle (3) des fentes respectivement (1.1-1.2) et (2.3-2.4) transversales réalisées dans la partie médiane proche des bords latéraux de la pochette et du rabat du dossier.

Selon l'invention, la sangle est agencée à son extrémité fixe (3.1) située sur le rabat du dossier avec une boucle (4) ménagée sans aucun moyen complémentaire telle que coulisse. L'autre extrémité (3.2) de la sangle est agencée sur une partie de sa longueur avec des moyens d'accrochage du type crochets (5), champignons et en général des moyens mâles d'une fermeture à rubans auto-agrippants. A titre complémentaire des éléments femelles (6) auto-agrippants du type à boucle sont disposés sur la face apparente (1.3) de la pochette (traits interrompus, figure 1). Les éléments (6) sont disposés transversalement sur toute la largeur de la pochette et en variante sont conçus sous forme de pastilles (7) réalisant ainsi des zones ponctuelles d'accrochage.

A titre complémentaire, la sangle (8) peut être aménagée à son extrémité (8.1) avec des moyens mâles auto-agrippants (8.2) en succession et adjacents avec des moyens femelles (8.3) permettant ainsi la fermeture du classeur, si celui-ci est très épais, directement à partir de la sangle elle-même par retournement par rapport à la branche de la boucle (figures 4 et 5).

La sangle peut ainsi présenter sur sa face de fixation et sur tout ou partie de sa longueur en position extérieure une alternance de zones à parties auto-agrippantes mâles (8.2) et parties auto-agrippants femelles (8.3) pour assurer le meilleur ajustement en serrage du classeur en combinaison avec l'effet de renvoi et de mise en tension donnée par la boucle (4). Il est prévu également que la boucle (4) puisse être rapprochée au maximum de la bordure latérale du volet rabat pour permettre dans certains cas son positionnement sur le chant du classeur extensible. A cet effet, la fente correspondante de passage de la sangle est rapprochée.

Lorsque le classeur extensible n'est pas utilisé, ou peu épais, l'extrémité de la sangle peut venir coopérer et s'ajuster avec la partie apparente (2.6) de la sangle agencée avec des moyens d'accrochage (boucles ou crochets) se situant en chevauchement arrière du dos du classeur (figures 6 et 7) entre la fente (2.4) et la bordure du classeur, du côté de la partie classeur présentant la boucle. La sangle est alors parfaitement maintenue et il n'y a pas de partie flottante comme ce peut être le cas avec les sangles en tissu selon l'art antérieur. En outre, une telle fixation permet de compléter le serrage du classeur dans la zone d'articulation de la pochette de la partie rabat.

Il est bien évident également qu'il peut y avoir une inversion de la position des moyens auto-agrippants mâles-femelles sur la sangle et la pochette sans sortir du cadre de l'invention.

L'intérêt de cette invention réside dans le fait que la boucle (4) consitue un moyen de renvoi et de mise en tension de la sangle (3), assurant un serrage parfait du classeur en position fermée. l'extrémité de la sangle coopérant et s'ajustant avec les seconds moyens complémentaires auto-agrippants disposés sur la pochette et sur la sangle elle-même.

## Revendications

-1- Classeur extensible perfectionné, du type comprenant un élément pochette (1) et un élément support rabat (2) constitué d'une partie (2.1) introduite à coulissement dans ladite pochette et une autre partie extérieure (2.2) constituant le rabat, des fentes (1.1-1.2) (2.3-2.4) étant aménagées pour le passage d'une sangle (3), ladite sangle présentant à son extrémité des moyens mâles auto-agrippants coopérant avec des moyens femelles auto-agrippants disposés transversalement sur la largeur de la pochette, ledit classeur étant caractérisé en ce que la sangle (3) est agencée à son extrémité fixe avec une boucle (4) ménagée sans autre moyen complémentaire, ladiet boucle constituant un moyen de renvoi et de mise en tension de la sangle, dont l'extrémité munie de premiers moyens auto-agrippants coopère avec des seconds moyens agrippants complémentaires disposés sur certaines parties du classeur et/ou de la sangle.

-2- Classeur selon la revendication 1 caractérisé en ce que les seconds moyens auto-agrippants sont disposés sur la pochette en au moins une zone d'accrochage possible.

-3- Classeur selon la revendication 1 caractérisé en ce que les seconds moyens auto-agrippants sont disposés sur la sangle elle-même.

-4- Classeur selon la revendication 3 caractérisé en ce que l'extrémité libre de la sangle est agencée avec des moyens mâles et des moyens femelles auto-agrippants.

-5- Classeur selon la revendication 4 caractérisé en ce que l'extrémité libre de la sangle est agencée avec une alternance de moyens mâles et femelles auto-agrippants susceptibles de coopérer après retournement de la sangle sur elle-même par rapport à la boucle de renvoi.

-6- Classeur selon l'une quelconque des revendications 1 à 5 caractérisé en ce que l'extrémité de la sangle coopère avec la partie apparente (2.6) de la sangle agencée avec des moyens d'accrochage (boucles ou crochets) en chevauchement arrière du dos du classeur entre la fente (2.4) d'insertion de la sangle et la bordure dudit classeur, du côté de la partie boucle.
